# EUROPÄISCHE PATENTSCHRIFT

(11) **EP 0 035 747 B1**
(45) Veröffentlichungstag und Bekanntmachung des Hinweises auf die Patenterteilung: **08.02.1984**
(21) Anmeldenummer: 81101557.7
(22) Anmeldetag: 04.03.1981
(51) Int. Cl.: F21V 23/00, B41J 29/18

(54) **Beleuchtungseinrichtung für Fernschreib- und Büromaschinen**
Lighting fixture for telegraph apparatuses and office machines
Dispositif d'éclairage pour appareils télégraphiques et machines de bureau

(30) Priorität: 07.03.1980 DE 8006288 U
(43) Veröffentlichungstag der Anmeldung: 16.09.1981
(73) Patentinhaber: SIEMENS AKTIENGESELLSCHAFT, 80333 München (DE)
(72) Erfinder: Rotter, Kuno, D-8150 Holzkirchen (DE); Keck, Erich, D-8080 Fürstenfeldbruck (DE)

## Beschreibung

Die Erfindung betrifft eine Leuchtstofflampenhalterung, insbesondere für Fernschreib-und Büromaschinen.

Zur Beleuchtung des Schreibbereiches in Fernschreibmaschinen ist es bekannt, im Gehäusedeckel Lampen anzuordnen. Dabei werden handelsübliche Fassungen verwendet und die Leitungen im Gehäusedeckel verklemmt. Werden Leuchtstofflampen angeordnet, so ist es üblich, Speziallampen mit aufgedampften Zündstreifen zu verwenden, oder Standardlampen in metallischen Gehäusen anzuordnen. Speziallampen sind relativ teuer und Standardlampen mit handelsüblichen Fassungen in metallischen Gehäusen haben einen großen Platzbedarf.

Aus der GB-PS 999 758 ist eine Leuchtstofflampenhalterung bekannt, bei der auf einer Halterung aus Isolierstoff eine Leuchtstofflampe aufgebracht ist. Auf der Trägerplatte befinden sich auf der Seite der Leuchtstofflampe Isolierstoffleiterbahnen, die in der Art eines Reflektors ausgebildet sind und als Vorwiderstände für die Leuchtstofflampe dienen.

Es ist weiters aus der US-PS 3 514 590 eine Leuchtstofflampenanordnung bekannt, bei der Elemente der Anordnung über Schappverschlüsse und Kontaktfedern miteinander verbunden sind.

Aufgabe der Erfindung ist es, insbesondere für Fernschreib- und Büromaschinen eine Leuchtstofflampenhalterung für den Gehäusedeckel bereitzustellen, die einerseits die Verwendung von Standardleuchtstofflampen ermöglicht, andererseits geringe Außenmaße aufweist.

Diese Aufgabe wird gemäß der Erfindung durch eine einseitig kaschierte Leiterplatte, deren isolierte Seite die Leuchtstofflampe aufnehmende Fassungen mit den eingelöteten Kontaktfedern und deren Leiterseite, gegenüber dem Montagebereich der Leuchtstofflampe, eine als Zündstreifen dienende Leiterfläche aufweist, gelöst.

In einer vorteilhaften Ausführungsform der Erfindung weist die kaschierte Leiterplatte Ausnehmungen zum Verrasten der Leiterplatte in dem die Leiterplatte aufnehmenden Fernschreibmaschinengehäuse auf.

Eine gemäß der Erfindung gestaltete Leuchtstofflampenhalterung ermöglicht es, Standardlampen direkt im Gehäuse der Fernschreibmaschine unterzubringen. Durch die in der Leiterplatte angeordneten Ausnehmungen zum Verrasten kann die gesamte Leuchtstofflampenhalterung leicht ein- und ausgebaut werden. Die gesamte Beleuchtungseinrichtung weist kleine Außenmaße auf.

Ausführungsformen der Erfindung sind in den Zeichnungen dargestellt und werden im folgenden Beispielsweise näher beschrieben.

Es zeigen
Figur 1 eine schematische Darstellung der Beleuchtungseinrichtung in Draufsicht und
Figur 2 eine schematische Darstellung der Beleuchtungseinrichtung in Seitenansicht.

Die in der Fig. 1 dargestellte Beleuchtungseinrichtung besteht aus einer kaschierten Leiterplatte 5, auf deren einer isolierter Seite Fassungen 2 zur Aufnahme einer Leuchtstofflampe 1 angeordnet sind, und die auf der mit Leiterbahnen versehenen Seite einen zur Zündung der Leuchtstofflampe 1 notwendigen Zündstreifen 7 aufweist. Zur Montage einer derartigen Lampenhalterung werden zunächst die Kontaktfedern 6 in die Leiterplatte 5 gesteckt und die Fassungen 2 über Schnappverbindungen 4 auf der Leiterplatte 5 verrastet und dann im Schwallverfahren kontaktiert. Eine handelsübliche Leuchtstofflampe 1 wird in die Fassungen 2 gesteckt, radial gedreht und damit in den Fassungen 2 verrastet.

Zusätzlich zu den Fassungen mit der eigentlichen Leuchtstofflampe 1 ist auf der Leiterplatte 5 ein Stecker 8 angeordnet, von dem aus die gesamten Verbindungen, die hier nicht dargestellt sind, mittels Flachbandleitungen zu einem Vorschaltgerät führen. Dieses Vorschaltgerät zündet beim Einschalten der Lampe über den berührungssicher auf der Rückseite der Leiterplatte parallel zur Leuchtstofflampe angebrachten Zündstreifen 7 die Leuchtstofflampe.

Der gesamte Lampenaufbau läßt sich über an der Leiterplatte 5 angebrachte Ausnehmungen 10, hinter im Gehäusedeckel der Fernschreibmaschine angebrachte Rastnasen 9 verrasten, ohne daß dazu zusätzliche Befestigungselemente notwendig sind.

Selbstverständlich sind neben der dargestellten Ausführungsform noch andere Ausführungsformen möglich, bei denen z. B. durch besondere Ausformung der eingelöteten Kontaktfedern die Fassungen ohne Schnappverbindungen in der Leiterplatte gehalten werden, oder bei denen z. B. die Leiterplatte mit dem Gehäusedeckel verschraubt ist. Außerdem könnte bei entsprechender Verlängerung der Leiterplatte auch die Zündelektronik für die Leuchtstofflampe der Leiterplatte angeordnet werden.

Die Erfindung ermöglicht es, eine Standardleuchtstofflampe zu verwenden und diese besonders raum- und gewichtssparend durch eine schraubenlose Schnappverbindung im Kunststoffgehäuse unterzubringen.

## Patentansprüche

1. Leuchtstofflampenhalterung, insbesondere für Fernschreib- und Büromaschinen, gekennzeichnet durch eine einseitig kaschierte Leiterplatte (5), deren isolierte Seite die Leuchtstofflampe aufnehmende Fassungen (2) mit den eingelöteten Kontaktfedern (6) und deren Leiterseite gegenüber dem Montagebereich der Leuchtstofflampe (1) eine als Zündstreifen (7) dienende Leiterfläche aufweist.

2. Leuchtstofflampenhalterung nach Anspruch 1, dadurch gekennzeichnet, daß die kaschierte Leiterplatte (5) Ausnehmungen (10) zum Verrasten der Leiterplatte in dem die Leiterplatte (5) aufnehmenden Fernschreibmaschinengehäuse aufweist.

3. Leuchtstofflampenhalterung nach einem der Ansprüche 1 oder 2, dadurch gekennzeichnet, daß die Leuchtstofflampe (1) aufnehmende Fassungen (2) über Schnappverschlüsse (4) und eingelöteten Kontaktfedern (6) mit der Leiterplatte (5) verbunden sind.

## Claims

1. Fluorescent lamp holder, in particular for teleprinters and office machines, characterised by a single-sided printed circuit board (5) whose insulated side provides the fittings (2) which accommodate the fluorescent lamp and have the soldered contact springs (6), and whose conductor side provides a conductor surface, which serves as an ignition strip (7), opposite the mounting location of the fluorescent lamp (1).

2. Fluorescent lamp holder as claimed in claim 1, characterised in that the sided printed circuit board (5) has recesses (10) which serve to lock the printed circuit board in the housing of the teleprinter which accomodates the printed circuit board (5).

3. Fluorescent lamp holder as claimed in one of claims 1 or 2, characterised in that the fittings (2) accommodating the fluorescent lamp (1) are connected to the printed circuit board (5) through snap locks (4) and soldered contact springs (6).

## Revendications

1. Support de lampe fluorescente, notamment pour téléimprimeurs et machines de bureau, caractérisé par une plaquette à circuits imprimés (5) plaquée sur une face, dont la face isolée porte des douilles (2) recevant la lampe fluorescente et comportant des ressorts de contact (6) fixés par soudage, et dont la face conductrice porte, à l'opposé de la zone de montage de la lampe fluorescente (1), une surface conductrice servant de bande d'amorçage (7).

2. Support de lampe fluorescente suivant la revendication 1, caractérisé par le fait que la plaquette à circuits imprimés (5) plaquée comporte des évidements (10) permettant la fixation par encliquetage de la plaquette à circuits imprimés dans le boîtier du téléimprimeur, recevant la plaquette (5).

3. Support de lampe fluorescente suivant l'une des revendications 1 ou 2, caractérisé par le fait que les douilles (2) recevant la lampe fluorescente (1) sont reliées par l'intermédiaire de fermetures à encliquetage brusque (4) et de ressorts de contact (6) fixés par soudage, à la plaquette à circuits imprimés (5).
